# EUROPÄISCHE PATENTSCHRIFT

(11) **EP 1 697 958 B1**
(45) Veröffentlichungstag und Bekanntmachung des Hinweises auf die Patenterteilung: **02.06.2010**
(21) Anmeldenummer: 04816254.9
(22) Anmeldetag: 13.12.2004
(51) Int. Cl.: H01H 85/044

(54) **SICHERUNGSEINSATZ MIT FLACHEM ISOLIERKÖRPER**
FUSIBLE ELEMENT PROVIDED WITH A FLAT INSULATING BODY
CARTOUCHE FUSIBLE A CORPS ISOLANT PLAT

(30) Priorität: 13.12.2003 DE 20319350 U
(43) Veröffentlichungstag der Anmeldung: 06.09.2006
(73) Patentinhaber: Littelfuse Automotive GmbH, 27243 Dünsen (DE)
(72) Erfinder: SCHULTE, Henning, 27793 Wildeshausen (DE); SCHEELE, Jürgen, 27793 Wildeshausen (DE)
(74) Vertreter: Jabbusch, Matthias
(86) Internationale Anmeldenummer: PCT/DE2004/002729
(87) Internationale Veröffentlichungsnummer: WO 2005/057602

(56) Entgegenhaltungen:
- EP-A- 0 038 494
- EP-A- 0 354 676
- US-A- 4 203 200
- US-A- 4 394 638

## Beschreibung

Die Erfindung bezieht sich auf einen Sicherungseinsatz mit flachem Isolierkörper und einem Paar aus dem Isolierkörper herausragender Kontakte, deren in Aufnahmen des Isolierkörpers aufnehmbare Kontaktabschnitte über einen Schmelzleiter miteinander verbunden sind.

Sicherungseinsätze mit flachem Isolierkörper werden mit ihren Kontaktzungen in Sicherungshalter eingesetzt. Jeder Sicherungshalter bildet eine Trennstelle in der Leitung eines Stromkreises und bei intaktem Stromkreis überbrückt der Schmelzleiter die Trennstelle. Tritt ein Fehlerstrom auf, brennt der Schmelzleiter gegebenenfalls durch und unterbricht den Stromkreis.

Ein Sicherungseinsatz nach dem Oberbegriff von Anspruch 1 wird in US-A-4 203 200 offenbart.

Bei bekannten Sicherungen besteht der jeweils einen Sicherungseinsatz tragende Isolierkörper aus dafür geeigneten Kunststoffen. Die Sicherungseinsätze sind zumeist Stanzteile aus Metall, die in den Isolierkörper einzubauen sind. Innerhalb einer Fertigungsstraße werden die vorgefertigten Isolierkörper und die ebenfalls vorgefertigten Sicherungseinsätze zusammengeführt und miteinander verbunden.

Es ist bekannt, die Verbindung durch Heißprägen oder Ultraschallschweißen herzustellen, wobei eine Verriegelung der Sicherungseinsätze zumeist dadurch erfolgt, daß in ihren Kontaktabschnitten, die in den Isolierkörper aufzunehmen sind, Löcher oder Durchbrüche angeordnet sind, die vom durch aufgebrachte Hitze angeschmolzenen Material des Isolierkörpers während des Heißprägens oder Ultraschallschweißens durchdrungen werden. Nach dem Erkalten des Materials, z. B. Kunststoff, sitzt jeder Kontaktabschnitt, und folglich jeder Sicherungseinsatz, fest im Isolierkörper.

Abgesehen von dem verfahrens- und vorrichtungsmäßigen Aufwand zur Abwicklung von Heißprägevorgängen bzw. Ultraschweißvorgängen, mit den dadurch bedingten Kostennachteilen, hat das Verbinden mit Wärme auch den Nachteil, daß es zu erhöhten Ausschußraten bei der Fertigung von Sicherungseinsätzen kommen kann. Dies hängt damit zusammen, daß absolut gleichmäßig ablaufende Erwärmungs- und Erkaltungsvorgänge nicht gewährleistet werden können, beispielsweise allein schon durch schwankende Umgebungstemperaturen am Ort der Fertigung.

Der Erfindung liegt die Aufgabe zugrunde, das Zusammensetzen der Einzelteile zu einem Sicherungseinsatz zu vereinfachen, ohne dabei Qualitätseinbußen sowie insbesondere Kostensteigerungen in Kauf nehmen zu müssen.

Diese Aufgabe ist erfindungsgemäß durch die Merkmale des Schutzanspruchs 1 gelöst. Vorteilhafte Weiterbildungen und Ausgestaltungen ergeben sich aus den Unteransprüchen 2 bis 10.

Die Verbindungselemente einer Formschlußverbindung lassen sich an den zusammenzufügenden Bauteilen ohne weiteres vor ihrer Zusammenführung anbringen. Beim Fertigen der Sicherungseinsätze mit ihren Kontakten in einer entsprechenden Fertigungsstraße sowie bei der Herstellung der Isolierkörper, beispielsweise im Spritzgußverfahren, lassen sich ohne weiteres die entsprechenden Verbindungselemente ausformen, die dann beim Zusammenführen der Einzelteile einer Sicherung die Formschlußverbindung eingehen. Dabei sind dann für die Verbindung keine zusätzlichen Prozesse, wie beispielsweise Heißprägen oder Ultraschallschweißen erforderlich. Die Sicherungseinsätze werden einfach mit dem Isolierkörper zusammengefügt, insbesondere zusammengesteckt.

Dies ist besonders einfach, da jede Aufnahme als Steckschacht ausgebildet ist und jeder Kontaktabschnitt des Sicherungseinsatzes als in den Steckschacht passend steckbares Schaftteil. In den Steckschacht kann ein erstes Verbindungselement vorspringen und das Schaftteil kann wenigstens einen Eingriff für dieses Verbindungselement aufweisen. Selbstverständlich ist auch die umgekehrte Anordnung möglich, daß nämlich am Steckschacht ein Eingriff ausgebildet wird für ein vom Schaftteil vorspringendes Verbindungselement.

Die Anordnung von Eingriffen an den Kontaktabschnitten der Kontakte eines Sicherungseinsatzes hat jedoch den Vorteil, daß der Material- und Arbeitsaufwand zur Herstellung der Sicherungseinsätze auf ein Minimum reduziert ist.

Mit besonderem Vorteil ist jeder Eingriff eine in den jeweiligen Kontaktabschnitt eingeformte Längsnut. Jedes erste Verbindungselement ist sodann eine in den Steckschacht vorspringende Erhebung in Form einer zur Längsnut passenden Feder. Die Kontaktabschnitte der Kontakte des Sicherungseinsatzes können somit in den Isolierkörper eingeschoben werden, um die Sicherung herzustellen.

Nut und Feder haben den Vorteil, die Stabilität zwischen dem als Flachstecker ausgebildeten Sicherungseinsatz und dem Isolierkörper zu verbessern. Es ist ein sicherer wackelfreier Sitz gewährleistet. Je nach Passung zwischen den Bauteilen kann auch der Reibschluß erhöht werden, um zu einer Art Verriegelung zu gelangen.

Der Stabilität ist außerdem auch förderlich, daß sich die Längsnut über einen vorbestimmten Teil der Gesamtlänge der zugeordneten Schaftabschnitte erstreckt. Ebenso erstreckt sich die Feder über einen vorbestimmten Teil der Gesamtlänge des Steckschachtes. Dadurch werden möglichst großflächige gegenseitige Anlagen ermöglicht und gleichzeitig eine kritische Materialschwächung vermindert.

Nut und Feder können auch keilförmig ausgebildet sein, um beispielsweise einen Reibschluß zu erhalten, der um so höher wird, je mehr sich bei der Zusammenfügung von Sicherungseinsatz und Isolierkörper die endgültige Einbauposition dieser zusammengeschobenen Teile einstellt.

Es ist auch möglich, vorbestimmte Bereiche der miteinander in Kontakt bringbaren Oberflächen von Steckschacht und jeweils zugeordnetem Schaftabschnitt mit die Reibung erhöhenden Oberflächenprofilierungen zu versehen. Solche Oberflächenprofilierungen können z. B. entgegen der Einschieberichtung sperrende, widerhakenähnlich ausgebildete Zähnchen sein.

Um Isolierkörper und die als Flachstecker ausgebildeten Sicherungseinsätze miteinander in der endgültigen Einbauposition zu verriegeln, kann jedes freie Ende eines Kontaktabschnittes einer Kontaktzunge eines Sicherungseinsatzes eine mittlere Einkerbung aufweisen. Diese mittlere Einkerbung erlaubt es, das gekerbte Kopfende der Kontaktabschnitte zu spreizen, beispielsweise durch Aufsetzen eines entsprechenden Druckwerkzeuges. Dadurch werden die Kontaktabschnitte und damit der Sicherungseinsatz mit dem Isolierkörper verriegelt.

Ein Ausführungsbeispiel der Erfindung, aus dem sich weitere erfinderische Merkmale ergeben, ist in der Zeichnung dargestellt. Es zeigen:
- Fig. 1: einen Isolierkörper einer Sicherung von oben,
- Fig. 2: eine Ansicht des Isolierkörpers in einem Schnitt entlang der Linie II - II in Fig. 1,
- Fig. 3: als einen als Flachstecker ausgebildeten Sicherungseinsatz mit über einen Schmelzleiter verbundenen Kontaktabschnitten in einer Seitenansicht,
- Fig. 4: eine Ansicht des als Flachstecker ausgebildeten Sicherungseinsatzes gemäß Fig. 3 in einem Schnitt entlang der Linie IV - IV in Fig. 3, und
- Fig. 5: eine Seitenansicht der kompletten, aus Isolierkörper und darin angeordnetem Sicherungseinsatz bestehenden Sicherung.

Fig. 1 zeigt eine Draufsicht eines Isolierkörpers 1 für eine Sicherung. Der Isolierkörper 1 weist Aufnahmen 2 und 3 auf, die als Steckschächte 4 und 5 ausgebildet sind. In den Steckschacht 4 springt ein Verbindungselement 6 vor.

In den Steckschacht 5 steht ebenfalls ein Verbindungselement 7 vor. Die Verbindungselemente 6 und 7 sind, wie es hier dargestellt ist, als angeformte Federn 8, 9 ausgebildet.

Der Isolierkörper 1 ist ein Spritzgußteil aus Kunststoff. Der Isolierkörper ist hier in etwa zehnfacher Vergrößerung dargestellt.

Fig. 2 zeigt eine Ansicht des Isolierkörpers 1 im Schnitt entlang der Linie II - II in Fig. 1. Gleiche Bauteile sind mit gleichen Bezugszahlen bezeichnet.

Fig. 2 verdeutlicht, wie die Feder 8 in den Steckschacht 4 vorsteht, und daß sich die Feder 8 lediglich über einen Teil der Länge des Steckschachtes 4 erstreckt.

Fig. 3 zeigt den elektrisch leitfähigen Sicherungseinsatz aus Metall, der im Isolierkörper 1 aufgenommen wird. Der als Flachstecker ausgebildete Sicherungseinsatz besteht aus einem nebeneinander zu einem Paar angeordneten Kontakten 10 und 11 mit unteren Kontaktzungen 12 und 13 sowie im oberen Teil befindlichen Kontaktabschnitten 14 und 15. Die Kontaktabschnitte 14 und 15 sind durch einen Schmelzleiter 16 miteinander elektrisch leitend verbunden.

Jeder Kontaktabschnitt 14, 15 ist, wie es hier dargestellt ist, als in den Steckschacht 4 passend steckbares Schaftteil ausgebildet, das wenigstens einen Eingriff 17 bzw. 18 für das vorspringende erste Verbindungselement 6 bzw. 7 des Isolierkörpers 1 aufweist. An jedem einer Kontaktzunge 12 bzw. 13 abgekehrten freien Ende eines Kontaktabschnittes 14 bzw. 15 ist eine Mitteleinkerbung 19 bzw. 20 angeordnet. Durch Auseinanderbiegen bzw. Spreizen mit einem geeigneten Werkzeug kann diese Mitteleinkerbung 19, 20 zur Verriegelung mit dem Isolierkörper 1 genutzt werden.

Fig. 4 zeigt eine Ansicht des als Flachstecker ausgebildeten Sicherungseinsatzes gemäß Fig. 3 in einem Schnitt entlang der Linie IV - IV in Fig. 3. Gleiche Bauteile sind mit gleichen Bezugszahlen bezeichnet.

Fig. 4 läßt erkennen, daß der Eingriff 17, und damit ebenso der Eingriff 18 im Kontaktabschnitt 15 bzw. im Kontaktabschnitt 14, als Längsnut ausgebildet ist, die sich hier über den größten Teil der Gesamtlänge des zugeordneten Kontaktabschnittes 14 bzw. 15 erstreckt.

Fig. 5 zeigt eine Seitenansicht einer Sicherung mit flachem Isolierkörper 1 mit darin aufgenommenem Sicherungseinsatz, dessen Kontakte 10, 11 aus dem Isolierkörper 1 herausragen, wenn die als Schaftteile ausgebildeten Kontaktabschnitte der Kontakte 10, 11 in die entsprechenden Aufnahmen des Isolierkörpers 1 von unten gesteckt sind, wobei die hier durch gestrichelte Linien angedeuteten miteinander korrespondierenden Verbindungselemente (Eingriff 17, 18 bzw. vorspringende Erhebungen 6, 7) eine Formschlußverbindung eingehen.

## Patentansprüche

1. Sicherungseinsatz mit flachem Isolierkörper (1) und einem Paar aus dem Isolierkörper herausragender Kontakte (10, 11), deren in Aufnahmen (2, 3) des Isolierkörpers aufnehmbare Kontaktabschnitte (14, 15) über einen Schmelzleiter (16) miteinander verbunden sind, wobei wenigstens eine der Aufnahmen sowie der ihr jeweils zugeordnete Kontaktabschnitt miteinander korrespondierende Verbindungselemente (6, 7, 17, 18) einer Formschlußverbindung aufweisen, wobei jede Aufnahme (2, 3) als Steckschacht (4, 5) ausgebildet ist und jeder Kontaktabschnitt (14, 15) als in den Steckschacht (4, 5) passend steckbares Schaftteil ausgebildet ist,
**dadurch gekennzeichnet,**
**daß** vorbestimmte Bereiche der miteinander in Kontakt bringbaren Oberflächen von Steckschacht (4, 5) und jeweils zugeordnetem Schaftabschnitt (14, 15) Reibung erhöhende Oberflächenprofilierungen aufweisen und jedes einer Kontaktzunge (12, 13) abgekehrte freie Ende eines Kontaktabschnittes (14, 15) eine Mitteleinkerbung (19, 20) aufweist.

2. Sicherungseinsatz nach Anspruch 1, **dadurch gekennzeichnet, daß** in den Steckschacht (4, 5) wenigstens ein erstes Verbindungselement (6, 7) vorspringt.

3. Sicherungseinsatz nach einem der Ansprüche 1 und 2, **dadurch gekennzeichnet, daß** das jedes schaftteil wenigstens einen Eingriff (17, 18) für das vorspringende erste Verbindungselement (6, 7) aufweist.

4. Sicherungseinsatz nach Anspruch 3, **dadurch gekennzeichnet, daß** jeder Eingriff (17, 18) eine eingeformte Längsnut ist.

5. Sicherungseinsatz nach einem der Ansprüche 1 bis 3, **dadurch gekennzeichnet, daß** jedes erste Verbindungselement (6, 7) eine in den Steckschacht (4, 5) vorspringende Erhebung in Form einer zum als Längsnut vorliegenden Eingriff (17, 18) passenden Feder (8, 9) ist.

6. Sicherungseinsatz nach einem der vorhergehenden Ansprüche, **dadurch gekennzeichnet, daß** sich der als Längsnut vorliegende Eingriff (17, 18) über einen vorbestimmten Teil der Gesamtlänge des jeweils zugeordneten Schaftabschnittes (14, 15) erstreckt.

7. Sicherungseinsatz nach einem der Ansprüche 1 bis 5, **dadurch gekennzeichnet, daß** sich das als Feder (8, 9) vorliegende Verbindungselement (6, 7) über einen vorbestimmten Teil der Gesamtlänge des Steckschachtes (4, 5) erstreckt.

8. Sicherungseinsatz nach Anspruch 1, **dadurch gekennzeichnet, daß** die Oberflächenprofillerungen als entgegen der Einschieberichtung der Kontakte in den Isolierkörper (1) sperrende, widerhakenähnlich ausgebildete Zähnchen umfaßt.

## Claims

1. Fusible element provided with a flat insulating body (1) and a pair of contacts (10, 11) protruding from the insulating body, the contact portions (14, 15) thereof which may be received in receivers (2, 3) of the insulating body being connected to one another via a fusible conductor (16), at least one of the receivers as well as the contact portion respectively associated therewith comprising connecting elements (6, 7, 17, 18) of a positive connection corresponding to one another, each receiver (2, 3) being formed as a plug-in shaft (4, 5) and each contact portion (14, 15) being formed as a shaft part which may be plugged into and which fits into the plug-in shaft (4, 5),
**characterised in that**
predetermined regions of the surfaces of the plug-in shaft (4, 5) and the respectively associated shaft portion (14, 15) which may be brought into contact with one another comprise surface profiling increasing the friction and each free end of a contact portion (14, 15) facing away from a contact tongue (12, 13) has a central notch (19, 20).

2. Fusible element according to Claim 1, **characterised in that** at least one first connecting element (6, 7) protrudes into the plug-in shaft (4, 5).

3. Fusible element according to one of Claims 1 and 2, **characterised in that** each shaft part has at least one engagement (17, 18) for the protruding first connecting element (6, 7).

4. Fusible element according to Claim 3, **characterised in that** each engagement (17, 18) is an integrally formed longitudinal groove.

5. Fusible element according to one of Claims 1 to 3, **characterised in that** each first connecting element (6, 7) is a raised portion protruding into the plug-in shaft (4, 5) in the form of a tongue (8, 9) which fits into the engagement (17, 18) present as a longitudinal groove.

6. Fusible element according to one of the preceding claims, **characterised in that** the engagement (17, 18) present as a longitudinal groove extends over a predetermined part of the entire length of the respectively associated shaft portion (14, 15).

7. Fusible element according to one of Claims 1 to 5, **characterised in that** the connecting element (6, 7) present as a tongue (8, 9) extends over a predetermined part of the entire length of the plug-in shaft (4, 5).

8. Fusible element according to Claim 1, **characterised in that** the surface profiling comprises small teeth formed in the manner of barbs, blocking movement counter to the direction of insertion of the contacts in the insulating body (1).

## Revendications

1. Cartouche fusible avec corps isolant (1) plat et une paire de contacts (10, 11) dépassant du corps isolant, dont des parties de contact (14, 15) pouvant être réceptionnées dans des logements (2, 3) du corps isolant sont reliées les unes aux autres par un conducteur fusible (16), au moins l'un des logements ainsi que la partie de contact qui lui est respectivement attribuée présentant des éléments de liaison (6, 7, 17, 18) correspondant les uns avec les autres d'une liaison par complémentarité de formes, chaque logement (2, 3) étant conçu comme gaine à fiche (4, 5) et chaque partie de contact (14, 15) étant conçue comme partie de tige enfichable de façon adaptée dans la gaine à fiche (4, 5),
**caractérisée en ce que**
des zones prédéfinies des surfaces pouvant être amenées en contact les unes avec les autres, de la gaine à fiche (4, 5) et de la partie de tige (14, 15) respectivement attribuée présentent des profilages de surface augmentant le frottement et chaque extrémité libre, opposée à une languette de contact (12, 13), d'une partie de contact (14, 15) présente une entaille centrale (19, 20).

2. Cartouche fusible selon la revendication 1, **caractérisée en ce qu'**au moins un premier élément de liaison (6, 7) dépasse dans la gaine à fiche (4, 5).

3. Cartouche fusible selon l'une quelconque des revendications 1 et 2, **caractérisée en ce que** chaque partie de tige présente au moins un engrènement (17, 18) pour le premier élément de liaison (6, 7) saillant.

4. Cartouche fusible selon la revendication 3, **caractérisée en ce que** chaque engrènement (17, 18) est une rainure longitudinale moulée à l'intérieur.

5. Cartouche fusible selon l'une quelconque des revendications 1 à 3, **caractérisée en ce que** chaque premier élément de liaison (6, 7) est une partie en relief avançant dans la gaine à fiche (4, 5) sous la forme d'un ressort (8, 9) adapté à l'engrènement (17, 18) présent sous forme de rainure longitudinale.

6. Cartouche fusible selon l'une quelconque des revendications précédentes, **caractérisée en ce que** l'engrènement (17, 18) présent sous forme de rainure longitudinale s'étend sur une partie prédéfinie de la longueur totale de la partie de tige (14, 15) respectivement attribuée.

7. Cartouche fusible selon l'une quelconque des revendications 1 à 5, **caractérisée en ce que** l'élément de liaison (6, 7) présent sous forme de ressort (8, 9) s'étend sur une partie prédéfinie de la longueur totale de la gaine à fiche (4, 5).

8. Cartouche fusible selon la revendication 1, **caractérisée en ce que** les profilages de surfaces comprennent des petites dents bloquant dans le sens contraire au sens d'introduction des contacts dans le corps isolant (1) et conçues sous forme d'ardillons.
